# FASCICULE DE BREVET EUROPEEN

(11) **EP 3 090 212 B1**
(45) Date de publication et mention de la délivrance du brevet: **31.01.2018**
(21) Numéro de dépôt: 14824896.6
(22) Date de dépôt: 24.11.2014
(51) Int. Cl.: F24F 6/12

(54) **DISPOSITIF DE GÉNÉRATION DE BROUILLARD**
NEBELERZEUGENDE VORRICHTUNG
FOG GENERATING DEVICE

(30) Priorité: 25.11.2013 FR 1361612
(43) Date de publication de la demande: 09.11.2016
(73) Titulaire: Systel Electronique, 71390 Cersot (FR)
(72) Inventeur: ESCALLE, Frédéric, 71460 Bissy sur Fley (FR); DELESTRE, Etienne, F-71200 Le Creusot (FR); MARCADON, Etienne, F-71390 Cersot (FR)
(74) Mandataire: Oudin, Stéphane
(86) Numéro de dépôt international: PCT/FR2014/053016
(87) Numéro de publication internationale: WO 2015/075403

(56) Documents cités:
- WO-A1-2012/049390
- FR-A- 1 411 179
- FR-A- 1 524 689
- US-A- 1 377 594
- US-A- 4 986 937
- US-A1- 2005 212 152

## Description

### Domaine technique

La présente invention concerne le domaine des dispositifs de génération de brouillard pour, par exemple, modifier le taux d'humidité d'un local.

### Technique antérieure

Il est déjà connu de générer du brouillard pour augmenter le taux d'humidité de locaux tels que, par exemple, des chambres froides, des caves, des chais à barriques ou encore des salles blanches.

Pour ce faire, on utilise des dispositifs de génération de brouillard comportant une enceinte présentant une entrée d'air munie d'un ventilateur et d'une sortie d'air, des éléments à céramiques piézoélectriques immergés dans un réservoir d'eau disposé à l'intérieur de ladite enceinte sous les entrée et sortie d'air, lesdits éléments produisant des ultrasons à fréquence élevée qui défragmentent l'eau et génèrent un brouillard de fines particules d'eau, également nommées gouttelettes. Ce dernier est extrait de l'enceinte par la sortie d'air grâce au flux d'air créé par ledit ventilateur.

Toutefois, ce type de dispositifs présente l'inconvénient majeur de créer un brouillard "humide". En effet, avec ces dispositifs connus, les particules extraites ont une taille comprise entre 1 et 100 µm et seules les particules plus grosses sont extraites de l'enceinte, les particules plus fines n'étant pas captées par le flux d'air et se retrouvant plaquées à la surface de l'eau contenue dans le réservoir. Une fois dispersées dans le local dans lequel le dispositif de génération de brouillard est installé, ces "grosses" particules ont tendance à retomber, notamment sur le sol et sur tous les équipements présents dans ledit local, et à condenser sur lesdits sol et équipements, créant ainsi un dépôt d'humidité indésirable. De plus, avec ces particules retombant rapidement, on comprend bien que la dispersion du brouillard n'est pas optimale voire très limitée dans l'espace. Pour remédier à ce problème, il est nécessaire soit de déplacer la sortie d'air vers le haut ce qui augmente les dimensions de l'enceinte, soit de disposer en hauteur le dispositif de génération de brouillard ce qui nécessite la mise en place d'un support supplémentaire. Ces deux solutions ont un impact non négligeable sur le coût de revient final dudit dispositif. En outre, dans la mesure où seules les "grosses" particules sont extraites de l'enceinte, on comprend bien que les consommations en courant électrique et en eau sont plutôt élevées.

Pour tenter de remédier aux inconvénients précédemment décrits, il est connu de placer au droit de la sortie d'air un grille filtrante pour calibrer la taille des particules extraites de l'enceinte. Cette dernière solution, qui ne permet pas plus d'extraire les particules d'eau plus fines, présente un rendement particulièrement faible. Un tel dispositif est divulgué dans la demande de brevet internationale WO 2012/049390.

On connait également des dispositifs muni d'autres moyens de calibrage des particules extraites de l'enceinte, tels que celui divulgué dans la demande de brevet américain US 4 986 937 décrivant un système d'humidificateur à ultrasons qui est monté sur un conduit d'air d'un système de chauffage. Toutefois, ce type de moyens de calibrage présente également un rendement faible.

### Exposé de l'invention

La présente invention a pour but de pallier les inconvénients précédemment cités et de proposer une alternative aux dispositifs de génération de brouillard déjà connus apte à générer un brouillard avec des particules fines, nommé "brouillard sec", compact, économique en énergie électrique et en eau et plus efficace.

Conformément à l'invention, il est donc proposé un dispositif de génération de brouillard comportant au moins :
- une enceinte comprenant deux faces longitudinales verticales, deux faces latérales verticales, un fond et un capot supérieur,
- une entrée d'air dont l'axe XX' est sensiblement horizontal comportant un orifice aménagé sur l'une des faces latérales,
- une sortie d'air comportant un orifice aménagé sur l'autre face latérale sensiblement coaxialement par rapport à l'axe XX' de ladite entrée d'air,
- des moyens de circulation d'air aptes à créer un flux d'air entre lesdites entrée et sortie d'air,
- une cuve disposée à l'intérieur de ladite enceinte contenant un produit sous forme liquide et des moyens de génération de brouillard aptes à générer dans la zone de la surface dudit liquide des gouttelettes dudit produit, et
- des moyens de calibrage disposés à l'intérieur de l'enceinte entre les entrée et sortie d'air et étant aptes à canaliser le flux d'air pour calibrer lesdites gouttelettes sortant de l'enceinte avec ledit flux d'air,
ledit dispositif de génération de brouillard est remarquable en ce que les moyens de calibrage comportent une première plaque disposée à l'intérieur de l'enceinte en vis-à-vis de l'orifice de l'entrée d'air et une deuxième plaque disposée à l'intérieur de l'enceinte entre la surface du produit et l'orifice de la sortie d'air, ladite première plaque étant sensiblement perpendiculairement audit axe XX' de l'entrée d'air et s'étend entre les faces longitudinales verticales et entre le fond et le capot supérieur de l'enceinte de façon à obturer pratiquement en totalité la section transversale interne de ladite enceinte, ladite deuxième plaque s'étendant entre les faces longitudinales verticales depuis la face latérale comportant la sortie d'air en étant inclinée en direction du capot supérieur de l'enceinte en formant un angle α aigu avec ladite face latérale.

La première plaque comporte de préférence au moins un orifice aménagé dans la zone de la surface du produit afin de créer un flux d'air affleurant ladite surface.

De manière encore plus avantageux, la première plaque comporte deux orifices disposés chacun au voisinage ou contre l'une des faces longitudinales de l'enceinte.

L'angle α d'inclinaison de la deuxième plaque est compris entre 0 et 90 degrés.

Cet angle α d'inclinaison est de préférence de l'ordre de 85 degrés

Selon un mode de réalisation préféré, le capot supérieur est en forme générale d'hémi-cylindre de révolution dont l'axe est sensiblement coaxial à l'axe XX' de l'entrée d'air.

De même, la sortie d'air comporte un tube et un élément tronconique disposé entre ledit tube et la face latérale associée, ledit élément tronconique entourant ledit orifice.

De manière préférée, le dispositif de génération de brouillard comporte une unité de contrôle du niveau de la surface du produit comprenant au moins une électrovanne raccordée à un réseau d'eau et un capteur de niveau contrôlant ledit niveau et reportant l'information à ladite unité de contrôle.

Les moyens de circulation d'air sont avantageusement un ventilateur du type hélicoïde disposé sensiblement coaxialement par rapport à l'axe XX' de ladite entrée d'air et au droit dudit orifice.

### Description sommaire des figures

D'autres avantages et caractéristiques ressortiront mieux de la description qui va suivre d'une variante d'exécution d'un dispositif de génération de brouillard selon l'invention en référence aux figures suivantes :
- la figure 1 est une vue en perspective d'un dispositif de génération de brouillard selon l'invention sur lequel on a retiré les parois longitudinales de l'enceinte ;
- la figure 2 est une vue schématique en perspective du dispositif de génération de brouillard de la figure 1 avec une représentation de la circulation du flux d'air généré par le ventilateur.

### Meilleure manière de réaliser l'invention technique

On décrira ci-après un dispositif de génération de brouillard lors d'une utilisation sur un sol ou support horizontal. Il va de soi que le sol ou support sur lequel est disposé ledit dispositif de génération de brouillard pourra également être plus ou moins incliné, les termes tels que, par exemple, vertical et/ou horizontal seront alors à adapter en fonction de l'inclinaison dudit sol ou support.

En référence à la figure 1, le dispositif de génération de brouillard 1 comporte :
- une enceinte 2 globalement parallélépipédique agencée pour reposer sur le sol ou tout autre support et comprenant deux faces longitudinales 21 verticales, deux faces latérales 22 verticales, un fond 23 et un capot supérieur 24,
- une entrée d'air 3 dont l'axe XX' est sensiblement horizontal comportant un orifice 31 aménagé sur l'une des faces latérales 22,

- une sortie d'air 4 comportant un orifice 41 aménagé sur l'autre face latérale 22 sensiblement coaxialement par rapport à l'axe XX' de ladite entrée d'air 3,
- des moyens de circulation d'air 5 aptes à créer un flux d'air entre lesdites entrée et sortie d'air 3,4, lesdits moyens de circulation d'air 5 étant disposés au droit de l'orifice 31 de l'entrée d'air 3,
- une cuve 6 disposée à l'intérieur de ladite enceinte 2 contenant un produit 7 sous forme liquide, classiquement de l'eau, et des moyens de génération de brouillard 8 aptes à générer dans la zone de la surface 71 dudit liquide des gouttelettes dudit produit 7, et
- des moyens de calibrage 9 formant une chicane apte à canaliser ledit flux d'air afin de calibrer lesdites gouttelettes pour ne laisser sortir de l'enceinte 2 avec ledit flux d'air que des gouttelettes de petites tailles (de l'ordre de 5 µm, lesdits moyens de calibrage 9 étant disposés à l'intérieur de l'enceinte 2.

Les faces latérales 22 de l'enceinte 2 s'étendent avantageusement au-delà du fond 24 pour former des pieds agencés pour reposer sur le sol.

Le capot supérieur 24, qui est amovible et/ou articulé, est en forme générale d'hémi-cylindre de révolution dont l'axe est sensiblement coaxial à l'axe XX' de l'entrée d'air 3.

Les entrée et sortie d'air 3,4 comportent en outre respectivement un tube 32,42 et un élément tronconique 33,43 disposé entre ledit tube 32,42 et la face latérale 22 associée, lesdits éléments tronconiques 33,43 entourant respectivement les orifices 31,41.

La forme hémicylindrique du capot supérieur 24 et l'élément tronconique 43 de la sortie d'air 4 participent à l'homogénéité du flux d'air en sortie, et "organisent" ce flux pour obtenir un écoulement de meilleure qualité, du type laminaire.

Les moyens de circulation d'air 5 sont du type ventilation mécanique forcée et de préférence un ventilateur du type hélicoïde disposé sensiblement coaxialement par rapport à l'axe XX' de ladite entrée d'air 3, ledit ventilateur aspirant de l'air extérieur pour l'envoyer à l'intérieur de l'enceinte 2. Toutefois, ces moyens de circulation d'air 5 pourront être remplacés par tout moyen équivalent produisant les mêmes effets, sans sortir du cadre de la présente invention. Ainsi, le dispositif de génération de brouillard 1 pourra, par exemple, être raccordé, au niveau du tube 32 de l'entrée d'air 3, à un réseau de ventilation ou d'air comprimé du local dans lequel il est installé.

Selon un mode de réalisation préféré, pour des raisons évidentes de réduction des coûts, la partie inférieure des faces latérales et longitudinales 21,22 et le fond 23 sont conformés pour faire office de cuve 6.

Les moyens de génération de brouillard 8 sont un transducteur à céramique piézoélectrique qui est apte à entrer en vibration lorsqu'il est alimenté par un générateur haute fréquence (non représenté sur les figures) de sorte à générer des ultrasons à fréquence élevée qui défragmentent l'eau et génèrent un brouillard de fines particules d'eau ou gouttelettes.

Les moyens de calibrage 9 comportent une première plaque 91 disposée à l'intérieur de l'enceinte en vis-à-vis de l'orifice 31 de l'entrée d'air 3 et une deuxième plaque 92 inclinée en direction du capot supérieur 24 de l'enceinte 2, également disposée à l'intérieur de l'enceinte entre la surface 71 du produit 7 et l'orifice 41 de la sortie d'air 4.

Ladite première plaque 91 est sensiblement perpendiculairement à l'axe XX' de l'entrée d'air 3 et s'étend entre les faces longitudinales 21 verticales et entre le fond 23 et le capot supérieur 24 de l'enceinte 2 de façon à obturer pratiquement en totalité la section transversale interne de ladite enceinte 2, la première plaque 91 étant de préférence solidarisée sur les faces longitudinales 21 verticales et le capot supérieur 24 de l'enceinte 2 de façon sensiblement étanche. En effet, pour permettre le passage du flux d'air et créer les moyens de circulation d'air 5, la première plaque 91 comporte au moins un orifice 93 aménagé dans la zone de la surface 71 du produit 7. Cette configuration impose à l'air issu des moyens de circulation d'air 5 d'emprunter ledit orifice 93 afin de créer un flux affleurant la surface 71 du produit 7 (Cf. figure 2) de sorte à capter toutes les gouttelettes de produit 7, même les plus fines. Afin d'avoir une meilleure répartition du flux d'air à la surface 71 du produit 7, la première plaque 91 comporte avantageusement deux orifices 93 disposés chacun au voisinage ou contre l'une des faces longitudinales 21 de l'enceinte 2.

On comprend que cette première plaque 91 des moyens de calibrage 9 permet de maximiser l'extraction des particules du produit 7 de la zone où elles sont générées et de les « décoller » de la surface 71 dudit produit 7. L'effet maximum est obtenu pour un flux d'air généré par les moyens de circulation d'air 5, arrivant à l'horizontale sensiblement parallèlement à ladite surface 71. De manière évidente, les moyens de circulation d'air 5 ne peuvent être placée à la hauteur du produit 7 sous peine de créer des turbulences et des projections indésirables de produit 7, le flux d'air doit donc être canalisé par ladite première plaque 91 afin de produire cet effet maximum.

Ladite deuxième plaque 92 s'étend entre les faces longitudinales 21 verticales depuis la face latérale 22 comportant la sortie d'air 4 en étant incliné en direction du capot supérieur 24 de l'enceinte 2 en formant un angle α aigu avec ladite face latérale 22, la deuxième plaque 92 étant de préférence solidarisée sur les faces longitudinales 21 verticales et la face latérale 22 associée de l'enceinte 2 de façon sensiblement étanche. Ce dernier est de préférence compris entre 0 et 90 degrés et plus particulièrement de l'ordre de 85 degrés. Cette deuxième plaque 92 permet, d'une part, de capter les grosses gouttelettes de produit 7 qui se condensent à son contact et, d'autre part, d'empêcher les liquides obtenus par la condensation desdites grosses gouttelettes de stagner dans sa partie supérieure, lesdits liquides retombant dans la cuve 6 de l'enceinte 2. L'inclinaison de la deuxième plaque 92 permet en outre de ne pas entraver l'évacuation des gouttelettes les plus fines vers la sortie d'air 4 (Cf. figure 2).

On comprend bien que le dispositif de génération de brouillard 1 selon l'invention permet de produire, facilement et à moindre coût, un brouillard "sec" tout en conservant une enceinte 2 particulièrement compact avec notamment des entrée et sortie d'air 3,4 sensiblement coaxiales. De plus, dans la mesure où seules les gouttelettes de petites tailles sont extraites de l'enceinte 2, on comprend bien que la consommation en énergie électrique et en eau est particulièrement réduite. Enfin, on comprend également bien que les gouttelettes plus fines sont plus volatiles et permettent donc une dispersion du brouillard plus efficace, tout en évitant une condensation excessive et donc un dépôt d'humidité indésirable.

En outre, le niveau de la surface 71 du produit 7 ne doit pas varier de façon excessive et être de préférence sensiblement constante car la hauteur de produit 7 situé au-dessus des moyens de génération de brouillard 8 doit être optimisée pour obtenir la quantité maximale de brouillard produite selon les recommandations du constructeur, ladite hauteur étant avantageusement comprise entre 25 et 45mm au-dessus de la surface des moyens de génération de brouillard 8.

Pour cela, le dispositif de génération de brouillard 1 comporte une unité de contrôle du niveau de produit 7 comprenant au moins une électrovanne 10 raccordée à un réseau d'eau et disposée de préférence sous le fond 23 de l'enceinte 2 et un capteur de niveau 11 contrôlant le niveau de la surface 71 du produit 7 et reportant l'information à ladite unité de contrôle. Ainsi, lorsque le capteur de niveau 11 détecte un niveau trop faible, l'unité de contrôle commande l'ouverture de l'électrovanne 10 pour remplir la cuve 6. L'unité de contrôle comporte également un trop plein (sécurité de remplissage), mais aussi une vanne de vidange permettant de vider complètement l'appareil pour un meilleur nettoyage interne de l'appareil (ces deux derniers éléments n'étant pas représentés sur les figures). Enfin, l'unité de contrôle commande le dispositif de génération de brouillard 1 selon quatre modes :
- automatique, avec ajout d'une sonde d'hygrométrie,
- en mode temporisé grâce à un type programmateur (fonctionnement et repos par périodes de x minutes),
- en mode forcé (toujours en marche),
- via un automate ou un système de contrôle externe.

Enfin, le dispositif de génération de brouillard 1 pourra comporter une cuve supplémentaire de produit additif tel que, par exemple, du produit de désinfection ou de désodorisation, sans sortir du cadre de la présente invention.

### Possibilité d'application industrielle

Le dispositif de génération de brouillard 1 selon l'invention s'applique plus particulièrement à l'hygrométrie de locaux tels que, par exemple, des chambres froides, des caves, des chais à barriques ou encore des salles blanches, mais il peut également être utilisé pour d'autres types d'application telles que la désinfection ou la désodorisation de locaux.

Enfin, il va de soi que les exemples de dispositif de génération de brouillard 1 conformes à l'invention qui viennent d'être décrits ne sont que des illustrations particulières, en aucun cas limitatives de l'invention.

## Revendications

1. Dispositif de génération de brouillard (1) comportant au moins :
- une enceinte (2) comprenant deux faces longitudinales (21) verticales, deux faces latérales (22) verticales, un fond (23) et un capot supérieur (24),
- une entrée d'air (3) dont l'axe XX' est sensiblement horizontal comportant un orifice (31) aménagé sur l'une des faces latérales (22),
- une sortie d'air (4) comportant un orifice (41) aménagé sur l'autre face latérale (22) sensiblement coaxialement par rapport à l'axe XX' de ladite entrée d'air (3),
- des moyens de circulation d'air (5) aptes à créer un flux d'air entre lesdites entrée et sortie d'air (3,4),
- une cuve (6) disposée à l'intérieur de ladite enceinte (2) contenant un produit (7) sous forme liquide et des moyens de génération de brouillard (8) aptes à générer dans la zone de la surface (71) dudit liquide des gouttelettes dudit produit (7), et
- des moyens de calibrage (9) disposés à l'intérieur de l'enceinte (2) entre les entrée et sortie d'air (3,4) et étant aptes à canaliser le flux d'air pour calibrer lesdites gouttelettes sortant de l'enceinte (2) avec ledit flux d'air,
ledit dispositif de génération de brouillard (1) étant **caractérisé en ce que** les moyens de calibrage (9) comportent une première plaque (91) disposée à l'intérieur de l'enceinte en vis-à-vis de l'orifice (31) de l'entrée d'air (3) et une deuxième plaque (92) disposée à l'intérieur de l'enceinte entre la surface (71) du produit (7) et l'orifice (41) de la sortie d'air (4), ladite première plaque (91) étant sensiblement perpendiculairement audit axe XX' de l'entrée d'air (3) et s'étend entre les faces longitudinales (21) verticales et entre le fond (23) et le capot supérieur (24) de l'enceinte (2) de façon à obturer pratiquement en totalité la section transversale interne de ladite enceinte (2), ladite deuxième plaque (92) s'étendant entre les faces longitudinales (21) verticales depuis la face latérale (22) comportant la sortie d'air (4) en étant inclinée en direction du capot supérieur (24) de l'enceinte (2) en formant un angle α aigu avec ladite face latérale (22).

2. Dispositif de génération de brouillard (1) selon la revendication 1, **caractérisé en ce que** la première plaque (91) comporte au moins un orifice (93) aménagé dans la zone de la surface (71) du produit (7) afin de créer un flux d'air affleurant ladite surface (71).

3. Dispositif de génération de brouillard (1) selon la revendication 23, **caractérisé en ce que** la première plaque (91) comporte deux orifices (93) disposés chacun au voisinage ou contre l'une des faces longitudinales (21) de l'enceinte (2).

4. Dispositif de génération de brouillard (1) selon l'une quelconque des revendications 2 ou 3, **caractérisé en ce que** ledit angle α d'inclinaison de la deuxième plaque (92) est compris entre 0 et 90 degrés.

5. Dispositif de génération de brouillard (1) selon la revendication 4, **caractérisé en ce que** ledit angle α d'inclinaison de la deuxième plaque (92) est de l'ordre de 85 degrés.

6. Dispositif de génération de brouillard (1) selon l'une quelconque des revendications 1 à 5, **caractérisé en ce que** le capot supérieur (24) est en forme générale d'hémi-cylindre de révolution dont l'axe est sensiblement coaxial à l'axe XX' de l'entrée d'air (3).

7. Dispositif de génération de brouillard (1) selon l'une quelconque des revendications 1 à 6, **caractérisé en ce que** ladite sortie d'air (4) comporte un tube (42) et un élément tronconique (43) disposé entre ledit tube (42) et la face latérale (22) associée, ledit élément tronconique (43) entourant ledit orifice (41).

8. Dispositif de génération de brouillard (1) selon l'une quelconque des revendications 1 à 7, **caractérisé en ce qu'**il comporte une unité de contrôle du niveau de la surface (71) du produit (7) comprenant au moins une électrovanne (10) raccordée à un réseau d'eau et un capteur de niveau (11) contrôlant ledit niveau et reportant l'information à ladite unité de contrôle.

9. Dispositif de génération de brouillard (1) selon l'une quelconque des revendications 1 à 8, **caractérisé en ce que** lesdits moyens de circulation d'air (5) sont un ventilateur du type hélicoïde disposé sensiblement coaxialement par rapport à l'axe XX' de ladite entrée d'air (3) et au droit dudit orifice (31).

## Patentansprüche

1. Vorrichtung zur Nebelerzeugung (1), mindestens umfassend:
- ein Gehäuse (2), das zwei vertikale Längsflächen (21), zwei vertikale Seitenflächen (22), einen Boden (23) und eine obere Abdeckung (24) umfasst,
- einen Lufteinlass (3), dessen Achse XX' im Wesentlichen horizontal ist, umfassend eine Öffnung (31), die auf einer der Seitenflächen (22) eingerichtet ist,
- einen Luftauslass (4), umfassend eine Öffnung (41), die auf der anderen Seitenfläche (22) im Wesentlichen koaxial in Bezug auf die Achse XX' des Lufteinlasses (3) eingerichtet ist,
- Luftumlaufmittel (5), die geeignet sind, einen Luftstrom zwischen dem Lufteinlass und -auslass (3, 4) zu erzeugen,
- einen Behälter (6), der im Inneren des Gehäuses (2) angeordnet ist und ein Produkt (7) in Form einer Flüssigkeit und Mittel zur Nebelerzeugung (8) enthält, die geeignet sind, im Bereich der Oberfläche (71) der Flüssigkeit Tröpfchen des Produkts (7) zu erzeugen, und
- Kalibriermittel (9), die im Inneren des Gehäuses (2) zwischen dem Lufteinlass und -auslass (3, 4) angeordnet und geeignet sind, den Luftstrom zu kanalisieren, um die Tröpfchen, die das Gehäuse (2) mit dem Luftstrom verlassen, zu kalibrieren,
wobei die Vorrichtung zur Nebelerzeugung (1) **dadurch gekennzeichnet ist, dass** die Kalibriermittel (9) eine erste Platte (91), die im Inneren des Gehäuses gegenüber der Öffnung (31) des Lufteinlasses (3) angeordnet ist, und eine zweite Platte (92) umfassen, die im Inneren des Gehäuses zwischen der Oberfläche (71) des Produkts (7) und der Öffnung (41) des Luftauslasses (4) angeordnet ist, wobei die erste Platte (91) im Wesentlichen senkrecht zu der Achse XX' des Lufteinlasses (3) ist und sich zwischen den vertikalen Längsflächen (21) und zwischen dem Boden (23) und der oberen Abdeckung (24) des Gehäuses (2) erstreckt, um den inneren Querabschnitt des Gehäuses (2) praktisch zur Gänze zu verschließen, wobei sich die zweite Platte (92) zwischen den vertikalen Längsflächen (21) ausgehend von der Seitenfläche (22) erstreckt, die den Luftauslass (4) umfasst, indem sie in Richtung obere Abdeckung (24) des Gehäuses (2) geneigt ist, wobei sie einen spitzen Winkel α mit der Seitenfläche (22) bildet.

2. Vorrichtung zur Nebelerzeugung (1) nach Anspruch 1, **dadurch gekennzeichnet, dass** die erste Platte (91) mindestens eine Öffnung (93) umfasst, die im Bereich der Oberfläche (71) des Produkts (7) eingerichtet ist, um einen Luftstrom zu erzeugen, der die Oberfläche (71) leicht berührt.

3. Vorrichtung zur Nebelerzeugung (1) nach Anspruch 23, **dadurch gekennzeichnet, dass** die erste Platte (91) zwei Öffnungen (93) umfasst, die jeweils neben einer oder gegen eine der Längsflächen (21) des Gehäuses (2) angeordnet sind.

4. Vorrichtung zur Nebelerzeugung (1) nach einem der Ansprüche 2 oder 3, **dadurch gekennzeichnet, dass** der Neigungswinkel α der zweiten Platte (92) zwischen 0 und 90 Grad beträgt.

5. Vorrichtung zur Nebelerzeugung (1) nach Anspruch 4, **dadurch gekennzeichnet, dass** der Neigungswinkel α der zweiten Platte (92) etwa 85 Grad beträgt.

6. Vorrichtung zur Nebelerzeugung (1) nach einem der Ansprüche 1 bis 5, **dadurch gekennzeichnet, dass** die obere Abdeckung (24) im Allgemeinen die Form eines Halbdrehzylinders aufweist, dessen Achse im Wesentlichen koaxial mit der Achse XX' des Lufteinlasses (3) ist.

7. Vorrichtung zur Nebelerzeugung (1) nach einem der Ansprüche 1 bis 6, **dadurch gekennzeichnet, dass** der Luftauslass (4) ein Rohr (42) und ein kegelstumpfförmiges Element (43) umfasst, das zwischen dem Rohr (42) und der zugehörigen Seitenfläche (22) angeordnet ist, wobei das kegelstumpfförmige Element (43) die Öffnung (41) umgibt.

8. Vorrichtung zur Nebelerzeugung (1) nach einem der Ansprüche 1 bis 7, **dadurch gekennzeichnet, dass** sie eine Überwachungseinheit für das Niveau der Oberfläche (71) des Produkts (7) umfasst, die mindestens ein Magnetventil (10), das an ein Wassernetz angeschlossen ist, und einen Niveausensor (11) umfasst, der das Niveau überwacht und die Information der Überwachungseinheit mitteilt.

9. Vorrichtung zur Nebelerzeugung (1) nach einem der Ansprüche 1 bis 8, **dadurch gekennzeichnet, dass** die Luftumlaufmittel (5) ein Lüfter der Art Axiallüfter sind, der im Wesentlichen koaxial in Bezug auf die Achse XX' des Lufteinlasses (3) und auf gleicher Höhe wie die Öffnung (31) angeordnet ist.

## Claims

1. Device for generating mist (1), comprising at least:
- a chamber (2) comprising two vertical longitudinal faces (21), two vertical lateral faces (22), a bottom (23) and an upper cover (24),
- an air intake (3), the axis XX' of which is substantially horizontal, comprising an orifice (31) arranged on one of the lateral faces (22),
- an air outlet (4) comprising an orifice (41) arranged on the other lateral face (22) substantially coaxially to the axis XX' of said air intake (3),
- means (5) for circulating air, suitable for creating a flow of air between said air intake and air outlet (3,4),
- a tank (6) positioned inside said chamber (2) containing a product (7) in liquid form and means for generating mist (8) suitable for generating, in the area of the surface (71) of said liquid, droplets of said product (7), and
- calibration means (9) positioned inside the chamber (2) between the air intake and air outlet (3,4) and suitable for channelling the flow of air in order to calibrate said droplets exiting the chamber (2) with said flow of air,
said device for generating mist (1) being **characterised in that** the calibration means (9) comprise a first plate (91) positioned inside the chamber facing the orifice (31) of the air intake (3) and a second plate (92) positioned inside the chamber between the surface (71) of the product (7) and the orifice (41) of the air outlet (4), said first plate (91) being substantially perpendicular to said axis XX' of the air intake (3) and extends between the vertical longitudinal faces (21) and between the bottom (23) and the upper cover (24) of the chamber (2) in such a way as to practically totally block the inner transverse cross-section of said chamber (2), said second plate (92) extending between the vertical longitudinal faces (21) from the lateral face (22) comprising the air outlet (4) while being inclined towards the upper cover (24) of the chamber (2) and forming an acute angle α with said lateral face (22).

2. Device for generating mist (1) according to claim 1, **characterised in that** the first plate (91) comprises at least one orifice (93) arranged in the area of the surface (71) of the product (7) in order to create a flow of air touching said surface (71).

3. Device for generating mist (1) according to claim 23, **characterised in that** the first plate (91) comprises two orifices (93) each positioned near or against one of the longitudinal faces (21) of the chamber (2).

4. Device for generating mist (1) according to any one of claims 2 and 3, **characterised in that** said angle α by which the second plate (92) is inclined is between 0 and 90 degrees.

5. Device for generating mist (1) according to claim 4, **characterised in that** said angle α by which the second plate (92) is inclined is approximately 85 degrees.

6. Device for generating mist (1) according to any one of claims 1 to 5, **characterised in that** the upper cover (24) is in the overall shape of a half-cylinder of revolution, the axis of which is substantially coaxial to the axis XX' of the air intake (3).

7. Device for generating mist (1) according to any one of claims 1 to 6, **characterised in that** said air outlet (4) comprises a tube (42) and a frustum-shaped element (43) positioned between said tube (42) and the associated lateral face (22), said frustum-shaped element (43) surrounding said orifice (41).

8. Device for generating mist (1) according to any one of claims 1 to 7, **characterised in that** it comprises a unit for controlling the level of the surface (71) of the product (7) comprising at least one solenoid valve (10) connected to a water network and a level sensor (11) controlling said level and reporting the information to said control unit.

9. Device for generating mist (1) according to any one of claims 1 to 8, **characterised in that** said means for circulating air (5) are a helical fan positioned substantially coaxially to the axis XX' of said air intake (3) and in line with said orifice (31).
